# EUROPÄISCHE PATENTSCHRIFT

(11) **EP 0 145 994 B1**
(45) Veröffentlichungstag und Bekanntmachung des Hinweises auf die Patenterteilung: **25.01.1989**
(21) Anmeldenummer: 84114076.7
(22) Anmeldetag: 22.11.1984
(51) Int. Cl.: H02B 13/02

(54) **Elektrische Mittelspannungs-Schaltvorrichtung**
Medium voltage switching device
Dispositif de commutation électrique moyenne tension

(30) Priorität: 29.11.1983 DE 3343099
(43) Veröffentlichungstag der Anmeldung: 26.06.1985
(73) Patentinhaber: Wickmann-Werke Böblingen GmbH, D-7030 Böblingen (DE)
(72) Erfinder: Efinger, Arnold, D-7218 Trossingen (DE)
(74) Vertreter: Schiering, Hans, Dipl.-Ing.

(56) Entgegenhaltungen:
- CH-A- 559 977
- FR-A- 2 255 726

## Beschreibung

Die Erfindung bezieht sich auf eine elektrische Mittelspannungs-Schaltvorrichtung, bei der in einer Kapselung mit einer gasförmigen oder flüssigen Isoliermittelfüllung zwischen einem Kabelanschluß und einer Sammelschiene einem als VakuumschaItrδhre mit einem ortsfesten Kontaktstück und mit einem axial beweglichen und über einen Isolierkörper mit einer Betätigungsvorrichtung verbundenen Gegenkontaktstück ausgebildeten Lasttrennschalter ein wechselweise zwischen einem Phasenkontakt und einem Erdkontakt umschaltbarer Umschalter nachgeordnet ist.

Eine solche Schaltvorrichtung kommt ohne einen gesonderten reinen Erdungsschalter aus und bezieht den Lasttrennschalter in das Erdungsgeschehen ein, indem nach dem Umschalten des Umschalters von dem Phasenkontakt auf den Erdkontakt die beiden Kontaktstücke des Lasttrennschalters wieder zusammengeführt werden. Durch eine Verriegelung in der Betätigungsvorrichtung wird dafür gesorgt, daß sich der Umschalter nur bei geöffnetem Lasttrennschalter betätigen läßt. Der Umschalter ist damit teilweise ein lastfrei schaltender Phasentrennschalter und teilweise ein im übertragenen Sinn ebenfalls lastfrei schaltender Erdungsschalter. Die Verwendung einer Vakuumschaltröhre erlaubt eine besonders große Zahl hochenergetischer Schaltspiele. Unter Einbeziehung der Kapselung und der Isoliermittelfüllung ergeben sich für die Schaltvorrichtung eine langdauernde Wartungsfreiheit und eine große Sicherheit selbst in einem feuchten, staubigen oder sonstwie aggressiven Umfeld.

Aus der DE-PS-2 818 905 ist im Zusammenhang mit einem elektrischen Mittelspannungs-Schaltfeld, bei dem jeweils der gesamte Kabelanschluß in einem luftisolierten und allen Phasen gemeinsamen Untergestell angeordnet ist, bereits die Aneinanderreihung einer Vakuumschaltröhre und eines gewöhnlichen Trennschalters zwischen einem Kabelanschluß und einer Sammelschiene in einer isoliergasgefüllten Metallkapselung bekannt. Die Vakuumschaltröhre befindet sich durch einen Isolierstoffteller zentriert am unteren Ende eines rohrförmigen Behälters, der Trennschalter dagegen in einem die Sammelschiene enthaltenden zweiten Behälter. Trotz der Zielsetzung, das Schaltfeld auf günstige Weise warten zu können und das Isoliergasvolumen der Schaltfeldkapselung klein zu halten, sind der Ausbau der beiden Schalter aus der isoliergasgefüllten Kapselung und umgekehrt auch der Einbau nur Stufenweise und mit größerem Zeitaufwand zu bewältigen und bedingen die beiden seitlichen Einführungen der Schalterantriebe außer einer komplizierten Behälterform einen anteilsmäßig großen Platzbedarf.

Aus der DE-PS-730 915 ist ein Trennschalter für gekapselte elektrische Anlagen bekannt, bei dem der in Längsrichtung bewegliche Schaltstift eines mit dem Trennschalter zusammengebauten Leistungsschalters von zwei konzentrischen Büchsen zum gesonderten Verschwenken zweier Trennschalterarme umgeben ist, die den Übergang der Verbindung des Schalters von der einen auf die andere vorhandene Schiene ohne Stromunterbrechung gestatten. Mittels eines in die Bahn der Trennschalterarme schwenkbaren Erdungskontaktes kann der Leistungsschalter zusammen mit einem der Schienensysteme geerdet werden. Insgesamt sind vier zueinander parallele Wellen mit Schneckengetriebe vorgesehen, je eine zum Verdrehen der einen Büchse, zum Verdrehen der anderen Büchse, zum Verschwenken des Erdungskontaktes und zum Verschieben des Schaltstiftes.

Aus der DE-PS-738 070 ist ein elektrisches Schaltgerät der Säulenbauform bekannt, bei dem in einer isolierenden Hülle nur ein Leistungsschalter mit zugehörigen Trennschaltern untergebracht ist und die Schaltbewegung für den Leistungsschalter und die oberen Trennschalter durch ein von oben in Richtung der Längsachse der Isolierhülle in diese hineinragendes Gestänge in Form zweier ineinandergeschobener Antriebswellen bewirkt wird.

Aus der DE-OS 29 05 859 ist es bekannt, innerhalb eines mit einem isolierenden Gas gefüllten Gefäßes das axial verschiebbare Betätigungsgestänge eines in einem abzweigenden Auslaßteil des Gefäßes untergebrachten Trennschalters durch das axial verschiebbare Betätigungsgestänge eines Vakuumschalters rechtwinklig kreuzend hindurchzuführen, indem eine zwischen dem beweglichen Kontakt des Trennschalters und einer zu dessen Betätigungsvorrichtung führenden Isolierstange eingefügte Verbindungsstange von einem Leistenpaar flankiert wird, das zwischen dem beweglichen Kontakt des Vakuumschalters und einer zu dessen Betätigungsvorrichtung führenden Isolierstange eingefügt ist. Die elektrische Leiterverbindung der beiden beweglichen Kontakte besteht aus einem hohlzylindrischen Kontaktträger mit einem stirnseitigen Gleitkontakt und einem mantelseitigen Gleitkontakt.

Aus der DE-OS-3 112 776 ist es bekannt, in einem die axialen Schaltbewegungen auf einen Vakuum-Unterbrecher übertragenden Isolierkörper einen in dessen Schaltbewegungen mitnehmbaren Erdungsschalter unterzubringen, wobei der feste Kontakt des Erdungsschalters am beweglichen Kontakt des Vakuum-Unterbrechers befestigt ist und der bewegliche Gegenkontakt des Erdungsschalters in Form eines Erdungsbolzens koaxial durch eine Betätigungsstange des Isolierkörpers hindurchgeführt ist. Der feste Kontakt des Vakuum-Unterbrechers ist quer abstehend am Innenleiter einer Sammelschiene befestigt.

Aus der DE-OS-3 133796 ist eine Anordnung zum Freischalten und Erden der Anschlüsse einer Hochspannungs-Hochleistungssicherung eines elektrischen Lastschaltfeldes bekannt, bei der an einem mit Isoliergas gefüllten Behälter nur eine Durchführung vom Antrieb zu einem Dreistellungsschalter erforderlich ist, während eine Durchführung zu einem Zweistellungsschalter entfällt. Zu diesem Zweck ist die Welle des Zweistellungsschalters über ein Hebelgetriebe von der zur Welle parallelen Achse des Dreistellungsschalters antreibbar eingerichtet und eine Verriegelungseinrichtung vorgesehen, welche schaltfehlerfrei sicherstellt, daß in einer Schaltstellung der Dreistellungsschalter ausgeschaltet und der Zweistellungsschalter eingeschaltet ist, in einer zweiten Schaltstellung der Dreistellungsschalter seine Einschaltstellung einnimmt und der Zweistellungsschalter eingeschaltet ist und in einer dritten Schaltstellung beide Schalter auf Erde geschaltet sind.

Aus dem Dokument FR-A-2 255 726 ist eine Schaltvorrichtung mit einem axial beweglichen Kontakt bekannt, der am einen Ende seines Schalthubes zwei zueinander koaxiale Festkontakte verbindet und in seiner anderen Endstellung an einem geerdeten dritten Festkontakt anliegt und dabei die beiden anderen Festkontakte mit einer koaxialen Abschirmung vor Überschlägen sichert.

Bei einer aus dem Dokument CH-A-559 977 bekannten Schaltvorrichtung der eingangs angeführten Gattung weisen der Lasttrennschalter und der Umschalter gleichermaßen ein axial bewegliches Gegenkontaktstück auf und greifen die Betätigungsvorrichtungen der beiden Schalter von sich gegenüberliegenden Stirnseiten her in die Kapselung ein.

Der Erfindung liegt die Aufgabe zugrunde, für eine elektrische Mittelspannungs-Schaltvorrichtung der eingangs angeführten Art eine bei hoher Betriebssicherheit wenig Platz benötigende, kostengünstig herstellbare und zeit-Sparend zu wartende Bauform zu schaffen.

Diese Aufgabe wird erfindungsgemäß dadurch gelöst, daß für den Lasttrennschalter und den Umschalter eine axial verschiebbare Welle mit dem Lasttrennschalter zugeordneter Verschiebbarkeit und dem Umschalter zugeordneter Verdrehbarkeit als gemeinsames Betätigungselement vorgesehen ist und der wechselweise zwischen dem Phasenkontakt und dem Erdkontakt umschaltbare Drehkontakt des Umschalters an dem zwischen der Welle und dem axial beweglichen Gegenkontaktstück des Lasttrennschalters eingefügten Isolierkörper angebracht ist, von der axialen Verschiebebewegung der Welle durch eine für ihn am Isolierkörper vorgesehene achsparallele Führung ausgenommen ist und über einen flexiblen Leiter oder einen Gleitkontakt an das axial bewegliche Gegenkontaktstück des Lasttrennschalters angeschlossen ist.

Damit lassen sich an einer rohrförmig ausgebildeten Kapselung quer abstehende Behälterteile vermeiden und beide Schalter jeweils zusammenhängend in die Kapselung einsetzen und zu Wartungszwecken aus dieser wieder herausziehen. Hierbei kann die Isoliermittelfüllung durch ein der sogenannten Fadenbildung und damit Sprühentladungen oder Durchschlägen vorbeugendes festes Isoliermittel ergänzt sein, das eine zur äußeren Kapselung und zu den beiden Schaltern koaxiale Lage hat und in seiner Schutzfunktion nicht durch örtliche Unterbrechungen beeinträchtigt ist. Hinzu kommt, daß mit der beiden Schaltern gemeinsamen Welle in der Kapselung eine zweite abzudichtende Durchführung vermieden wird. Die mit der Erfindung erzielten Vorteile bestehen aber insbesondere auch darin, daß sich die Betätigungsvorrichtungen des Lasttrennschalters und des Umschalters räumlich eng zusammenlegen lassen, was zu beträchtlichen weiteren Platzeinsparungen führt.

Ein aufgrund der in den abhängigen Anprüchen angegebenen Erfindungsausgestaltungen besonders bevorzugtes Ausführungsbeispiel der Erfindung ist in der Zeichnung dargestellt und wird im folgenden näher beschrieben. Es zeigt
Fig. 1 einen Längsschnitt durch die beschriebene Schaltvorrichtung,
Fig. 2 einen Schnitt gemäß der Linie A - B in Fig. 1 und
Fig. 3 einen Schnitt gemäß der Linie C - D in Fig. 1.

Die Kapselung 10 der in der Zeichnung wiedergegebenen Schaltvorrichtung besteht hauptsächlich aus einem kreiszylindrischen Rohr mit zwei jeweils ein Teilstück der Sammelschiene 11 koaxial einschließenden Abzweigen nahe dem einen Stirnende des kreiszylindrischen Rohres. Sie ist insoweit vorzugsweise aus Stahlblechteilen zusammengeschweißt und hat damit eine gute elektrische Leitfähigkeit, wodurch sie allerorts berührungssicher auf Erdpotential gehalten werden kann. Die als Spannungsschutz vorgesehene Isolierölfüllung 12 der Schaltvorrichtung geht ohne Trennwand in den Bereich der Sammelschiene 11 über. Der Spannungsschutz wird durch ein aus elektrisch isolierendem Material bestehendes Zylinderrohr 13 ergänzt, das mit einem Zwischenraum zu der Kapselung 10 alle aktiven Teile der Schaltvorrichtung einschließt und zu deren Lagefixierung beiträgt.

Als Vervollständigung der Kapselung 10 ist am einen Stirnende des kreiszylindrischen Rohres unter Zwischenfügung eines Dichtungsrings 14 ein kreisrunder Deckel 15 angeflanscht, durch den koaxial die axial verschiebbare Welle 16 hindurchgeführt ist, und am anderen Stirnende des kreiszylindrischen Rohres zur Anpassung an unterschiedliche Kabelanschlüsse ein auswechselbarer Adapterring 17 eingesetzt, an den unter Zwischenfügung eines Dichtungsrings 18 der konusförmig in die Kapselung 10 hineinragende Isoliermantel 19 einer Leiterdurchführung 20 angeflanscht ist. Der Deckel 15 und der Adapterring 17 haben je eine Ringnut zur Aufnahme eines Endes des inneren Zylinderrohrs 13.

Während das ortsfeste Kontaktstück 21 des Lasttrennschalters 21, 22 koaxial am inneren Stirnende der Leiterdurchführung 20 befestigt ist, ist das axial bewegliche Gegenkontaktstück 22 des Lasttrennschalters 21, 22 koaxial an dem über die Welle 16 axial verschiebbaren Isolierkörperkern 23 eines in einen Isolierkörperkern 23 und einen Isolierkörpermantel 24 unterteilten Isolierkörpers 23, 24 befestigt. Bis auf das jeweilige Anschlußende befinden sich das Kontaktstück 21 und das Gegenkontaktstück 22 in einem kreiszylindrischen Vakuumgefäß 25.

Der wechselweise zwischen dem Phasenkontakt 26 und dem Erdkontakt 27 umschaltbare Drehkontakt 28 des Umschalters 26,27.28 ist an dem zwischen der Welle 16 und dem axial beweglichen Gegenkontaktstück 22 des Lasttrennschalters 21, 22 eingefügten Isolierkörper 23, 24 angebracht. Damit haben die beiden aufeinanderfolgenden Schalter 21, 22 und 26, 27, 28 nicht nur ein gemeinsames Betätigungselement in Gestalt der axial verschiebbaren Welle 16, sondern auch ein die elektrische Spannung von den Betätigungsvorrichtungen abhaltendes gemeinsames Schutzelement. Daraus folgt, daß sich nicht nur die Betätigungsvorrichtungen von Lasttrennschalter 21, 22 und Umschalter 26, 27, 28 räumlich eng zusammenlegen lassen, sondern auch die beiden Schalter selbst, was den Platzbedarf der Schaltvorrichtung nochmals beträchtlich vermindert und den Aus- und Einbau der beiden Schalter weiter vereinfacht. Um trotz der körperlichen Zusammenfassung von peripheren Teilen des Lasttrennschalters 21, 22 und des Umschalters 26, 27, 28 eine Entkoppelung der unterschiedlichen Schaltbewegungen zu erreichen und den Ort dieser Entkoppelung möglichst weit vorzuverlegen, ist der Drehkontakt 28 von der axialen Verschiebebewegung der Welle 16 durch eine für ihn am Isolierkörper 23, 24 vorgesehene achsparallele Führung ausgenommen und über einen flexiblen Leiter oder einen Gleitkontakt an das axial bewegliche Gegenkontaktstück 22 des Lasttrennschalters 21, 22 angeschlossen.

Die Welle 16 ist vorzugsweise fern vom Kabelanschluß 19, 20 auf der Seite der Sammelschiene 11 durch die Kapselung 10 im Dichtsitz hindurchgeführt. Dadurch ist es möglich, den innerhalb der Kapselung 10 für die Sammelschiene 11 benötigten Raum in größerem Maße für die Unterbringung von Schalterteilen mitzubenutzen. In Übereinstimmung mit der Zeichnung wird dies dergestalt realisiert, daß die Sammelschiene 11 durch den Isolierkörper 23, 24 rechtwinklig kreuzend hindurchgeführt ist, die im Isolierkörper 23, 24 für die Sammelschiene 11 vorgesehene Durchführungsöffnung zu einem in seiner Länge die axialen Schaltbewegungen des Gegenkontaktstücks 22 des Lasttrennschalters 21, 22 zulassenden Langloch 29 erweitert ist, der Isolierkörper 23, 24 in einen zu seiner Achse drehsymmetrischen Isolierkörperkern 23 und einen auf dem Isolierkörperkern 23 drehbar gelagerten Isolierkörpermantel 24 unterteilt ist und die im Isolierkörper 23, 24 für die Sammelschiene 11 vorgesehene Durchführungsöffnung im Bereich des Isolierkörpermantels 24 zu zwei um 180 Winkelgrade gegeneinander versetzten in ihrem Öffnungswinkel die Schaltbewegungen des Drehkontakts 28 zulassenden Sektorenfenstern 30 nochmals erweitert ist.

Bei alledem besteht der Phasenkontakt 26 des Umschalters 26, 27, 28 aus einem zusammen mit der Sammelschiene 11 durch den Isolierkörper 23, 24 hindurchgeführten, der Länge nach mit breiter Berührungsfläche an die Sammelschiene 11 angefügten und an seinen beiden Enden mit je einem rechtwinklig abstehenden Kontaktfinger 31 ausgestatteten Formkörper, um ihm einen besonders festen Halt zu verschaffen und um auch stärkere elektrische Ströme überleiten zu können. Der Phasenkontakt 26 erhält eine den Aufbau und die Montage der Schaltvorrichtung vereinfachende Nebenfunktion, indem die beiden Stirnseiten des den Phasenkontakt 26 bildenden Formkörpers als Auflager für das den Umschalter 26, 27, 28 und den Lasttrennschalter 21, 22 mit einem Zwischenraum zu der aus elektrisch leitendem Material bestehenden Kapselung 10 gemeinsam einschließende Zylinderrohr 13 aus elektrisch isolierendem Material verwendet sind. An jedem der beiden Auflager ist eine das Zylinderrohr 13 mit dem Phasenkontakt 26 verbindende Fixierschraube 32 vorgesehen, deren Kopf über den jeweiligen für die Sammelschiene 11 in der Kapselung 10 geschaffenen Abzweig erreichbar ist, in das Zylinderrohr 13 eingesenkt ist und gewöhnlich von einer auf dem Zylinderrohr 13 verschiebbaren Isoliermanschette 33 überdeckt wird. Der Verbindung des Phasenkontakts 26 mit der Sammelschiene 11 dienen zwei Zylinderkopfschrauben 34, die parallel zur Längsachse der Schaltvorrichtung im Bereich zwischen dem Zylinderrohr 13 und dem Isolierkörpermantel 24 durch die Sammelschiene 11 hindurchgreifen und von der der axial verschiebbaren Welle 16 zugeordneten Seite aus erreichbar sind.

In Anpassung an die Starkstromausführung des Phasenkontakts 26 und zur Leistung eines Beitrags zu einer hohen Betriebssicherheit, einem geringen Platzbedarf, einer kostengünstigen Herstellung und einer zeitsparenden Wartung besteht der Erdkontakt 27 des Umschalters 26, 27, 28 aus zwei um 90 Winkelgrade zu den Kontaktfingern 31 des Phasenkontaktes 26 versetzten, außerhalb des Isolierkörpermantels 24 parallel zu dessen Drehachse verlaufenden und an der Welle 16 zusammengeführten Flachschienen. Dadurch, daß der Drehkontakt 28 des Umschalters 26, 27, 28 zwei zum federnden breitseitigen Einschluß der Kontaktfinger 31 des Phasenkontaktes 26 oder der entsprechend geformten freien Enden des Erdkontaktes 27 eingerichtete Enden mit dem Längsschnittbild einer zweizinkigen Gabel aufweist und die Drehkontaktenden 35 schmalseitig zwischen je zwei vom Isolierkörpermantel 24 aufragenden Flügeln 36 lose geführt sind, wird die Starkstromtauglichkeit des Drehkontakts 28 weiter verbessert und der Drehkontakt 28 von den axialen Schaltbewegungen des zwischen dem Gegenkontaktstück 22 des Lasttrennschalters 21, 22 und der Welle 16 eingefügten Isolierkörpers 23, 24 auf besonders einfache Weise ausgenommen.

Die als gemeinsames Betätigungselement für den Lasttrennschalter 21, 22 und den Umschalter 26, 27, 28 vorgesehene axial verschiebbare Welle 16 ist mit einem Endbund 37 ohne axiales Spiel gegenüber dem Isolierkörperkern 23 an dessen Stirnende drehbar gelagert. Seitlich neben dem Endbund 37 ist die Welle 16 mit Radialarmen 38 versehen, deren äußeres Ende an der Stirnseite des Isolierkörpermantels 24 befestigt ist. Der die Kapselung 10 vervollständigende Deckel 15 hat einen nach außen abstehenden zentralen Einsatz 39, der der axial verschiebbaren Welle 16 eine bessere Führung verleiht und mehr als einer Wellendichtung 40 Platz bietet. Außerhalb der Kapselung 10 endet die Welle 16 mit einer auf ihr befestigten und den Einsatz 39 teilweise einschließenden Antriebsscheibe 41. Für den Anschluß der in der Zeichnung nicht mit dargestellten Betätigungsvorrichtung des Lasttrennschalters 21, 22 ist an der Antriebsscheibe 41 eine in deren Rand umlaufende Kopplungsnut 42 vorgesehen und für den Anschluß der in der Zeichnung ebenfalls nicht mit dargestellten Betätigungsvorrichtung des Umschalters 26, 27, 28 an der inneren Stirnseite der Antriebsscheibe 41 ein Schwenkhebel 43 befestigt. Der Einbau der beschriebenen elektrischen Mittelspannungs-Schaltvorrichtung beispielsweise in eine Transformatorstation oder Verteilerstation erfolgt letztlich in der Weise, daß eine Sammelschiene 11 durch die Schaltvorrichtung hindurchgesteckt und darin festgeschraubt wird und die Kapselung 10 durch Anflanschen von die Sammelschiene 11 koaxial einschließenden Rohrstücken vervollständigt wird.

## Patentansprüche

1. Elektrische Mittelspannungs-Schaltvorrichtung, bei der in einer Kapselung (10) mit einer gasförmigen oder flüssigen Isoliermittelfüllung (12) zwischen einem Kabelanschlunß (19, 20) und einer Sammelschiene (11) einem als VakuumSchaltröhre mit einem ortsfesten Kontaktstück (21) und mit einem axial beweglichen und über einen Isolierkörper (23, 24) mit einer Betätigungsvorrichtung (41) verbundenen Gegenkontaktstück (22) ausgebildeten Lasttrennschalter (21, 22) ein wechselweise zwischen einem Phasenkontakt (26) und einem Erdkontakt (27) umschaltbarer Umschalter (26, 27, 28) nachgeordnet ist, dadurch gekennzeichnet, daß für den Lasttrennschalter (21, 22) und den Umschalter (26, 27, 28) eine axial verschiebbare Welle (16) mit dem Lasttrennschalter zugeordneter Verschiebbarkeit und dem Umschalter zugeordneter Verdrehbarkeit als gemeinsames Betätigungselement vorgesehen ist und daß der wechselweise zwischen dem Phasenkontakt (26) und dem Erdkontakt (27) umschaltbare Drehkontakt (28) des Umschalters (26, 27, 28) an dem zwischen der Welle (16) und dem axial beweglichen Gegenkontaktstück (22) des Lasttrennschalters (21, 22) eingefügten Isolierkörper (23, 24) angebracht ist, von der axialen Verschiebebewegung der Welle (16) durch eine für ihn am Isolierkörper (23, 24) vorgesehene achsparallele Führung ausgenommen ist und über einen flexiblen Leiter oder einen Gleitkontakt an das axial bewegliche Gegenkontaktstück (22) des Lasttrennschalters (21, 22) angeschlossen ist.

2. Schaltvorrichtung nach Anspruch 1, dadurch gekennzeichnet, daß die Welle (16) fern vom Kabelanschluß (19, 20) auf der Seite der Sammelschiene (11) durch die Kapselung (10) im Dichtsitz hindurchgeführt ist.

3. Schaltvorrichtung nach Anspruch 2, dadurch gekennzeichnet, daß die Sammelschiene (11) durch den Isolierkörper (23, 24), rechtwinklig kreuzend hindurchgeführt ist, die im Isolierkörper (23, 24) für die Sammelschiene (11) vorgesehene Durchführungsöffnung zu einem in seiner Länge die axialen Schaltbewegungen des Gegenkontaktstücks (22) des Lasttrennschalters (21, 22) zulassenden Langloch (29) erweitert ist, der Isolierkörper (23, 24) in einen zu seiner Achse drehsymmetrischen Isolierkörperkern (23) und einen auf dem Isolierkörperkern (23) drehbar gelagerten lsolierkörpermantel (24) unterteilt ist und die in Isolierkörper (23, 24) für die Sammelschiene (11) vorgesehene Durchführungsöffnung im Bereich des Isolierkörpermantels (24) zu zwei um 180 Winkelgrade gegeneinander versetzten in ihrem Öffnungswinkel die Schaltbewegungen des Drehkontakts (28) zulassenden Sektorenfenstern (30) nochmals erweitert ist.

4. Schaltvorrichtung nach Anspruch 3, dadurch gekennzeichnet, daß der Phasenkontakt (26) des Umschalters (26, 27, 28) aus einem zusammen mit der Sammelschiene (11) durch den Isolierkörper (23, 24) hindurchgeführten, der Länge nach mit breiter Berührungsfläche an die Sammelschiene (11) angefügten und an seinen beiden Enden mit je einem rechtwinklig abstehenden Kontaktfinger (31) ausgestatteten Formkörper besteht.

5. Schaltvorrichtung nach Annpruch 4, dadurch gekennzeichnet, daß die beiden Stirnseiten des den Phasenkontakt (26) bildenden Formkörpers als Auflager für ein den Umschalter (26, 27, 28) und den Lasttrennschalter (21, 22) mit einem Zwischenraum zu der aus elektrisch leitendem Material bestehenden Kapselung (10) gemeinsam einschließendes Zylinderrohr (13) aus elektrisch isolierendem Material verwendet sind.

6. Schaltvorrichtung nach Anspruch 4 oder 5, dadurch gekennzeichnet, daß der Erdkontakt (27) des Umschalters (26, 27, 28) aus zwei um 90 Winkelgrade zu den Kontaktfingern (31) des Phasenkontaktes (26) versetzten, außerhalb des Isolierkörpermantels (24) parallel zu dessen Drehachse verlaufenden und an der Welle (16) zusammengeführten Flachschienen besteht.

7. Schaltvorrichtung nach Anspruch 6, dadurch gekennzeichnet, daß der Drehkontakt (28) des Umschalters (26, 27, 28) zwei zum federnden breitseitigen Einschluß der Kontaktfinger (31) des Phasenkontaktes (26) oder der entsprechend geformten freien Enden des Erdkontaktes (27) eingerichtete Enden mit dem Längsschnittbild einer zweizinkigen Gabel aufweist und die Drehkontaktenden (35) schmalseitig zwischen je zwei vom Isolierkörpermantel (24) aufragenden Flügeln (36) lose geführt sind.

## Claims

1. Electrical medium voltage switching device, in which, in an enclosure (10) with a filling (12) of gaseous or liquid insulating agent, between a cable connection (19, 20) and a bus bar (11), a load isolating switch (21, 22) constructed as a vacuum switching tube with a stationary contact member (21) and with an axially movable counter-contact member (22) connected by way of an insulating member (23, 24) to an actuating device (41), is followed by a change-over switch (26, 27, 28) able to be switched over alternately between a phase contact (26) and an earth contact (27), characterised in that provided as a common actuating member for the load-isolating switch (21, 22) and the change-over switch (26, 27, 28) is an axially displaceable shaft (16) with displaceability associated with the load-isolating switch and rotatability associated with the change-over switch and that the rotary contact (28) of the change-over switch (26, 27, 28), able to be switched over alternately between the phase contact (26) and the earth contact (27) is located on the insulating member (23,24) inserted between the shaft (16) and the axially movable counter-contact member (22) of the load-isolating switch (21, 22), the rotary contact (28) is excluded from the axial sliding movement of the shaft (16) by an axis parallel guide provided for it on the insulating member (23, 24) and is connected by way of a flexible conductor or a sliding contact to the axially movable counter-contact member (22) of the load-isolating switch (21, 22).

2. Switching device according to claim 1, characterised in that the shaft (16) is guided with a sealing fit through the enclosure (10) at a distance from the cable connection (19, 20) on the side of the bus bar (11).

3. Switching device according to claim 2, characterised in that the bus bar (11) is guided through the insulating member (23, 24) crossing it at right angles, the guide opening provided in the insulating member (23, 24) for the bus bar (11) is widened out to form an elongated slot (29) which in its length allows the axial switching movements of the counter-contact member (22) of the load-isolating switch (21, 22), the insulating member (23, 24) is divided into an insulating member core (23) which is rotationally symmetrical with respect to its axis and an insulating member casing (24) mounted to rotate on the insulating member core (23) and the guide opening provided in the insulating member (23, 24) for the bus-bar (11) is again widened out in the region of the insulating member casing (24) to form two sector windows (30) offset by 180° with respect to each other and in their opening angle allowing the switching movements of the rotary contact (28).

4. Switching device according to claim 3, characterised in that the phase contact (26) of the change-over switch (26, 27, 28) consists of a shaped member guided together with the bus bar (11) through the insulating member (23, 24), attached to the bus bar (11) along the length with a broad contact surface and equipped at each of its two ends with a contact finger (31) projecting at right angles.

5. Switching device according to claim 4, characterised in that the two end faces of the shaped member forming the phase contact (26) are used as supports for a cylindrical tube (13) of electrically insulating material jointly enclosing the change-over switch (26, 27, 28) and the load-isolating switch (21, 22) with an intermediate space to the enclosure (10) consisting of electrically conducting material.

6. Switching device according to claim 4 or 5, characterised in that the earth contact (27) of the change-over switch (26, 27, 28) consists of two flat rails staggered by an angle of 90° with respect to the contact fingers (31) of the phase contact (26), extending outside the insulating member casing (24) parallel to its axis of rotation and guided together on the shaft (16).

7. Switching device according to claim 6, characterised in that the rotary contact (28) of the change-over switch (26, 27, 28) has two ends adapted for the resilient broad-sided enclosure of the contact fingers (31) of the phase contact (26) or of the correspondingly shaped free ends of the earth contact (27), with the longitudinal sectional view of a two-pronged fork and the ends of the rotary contact (35) are guided loosely each with their narrow sides between two blades (36) projecting from the insulating member casing (24).

## Revendications

1. Dispositif de commutation électrique à moyenne tension, dans lequel à l'intérieur d'un blindage (10) comportant un milieu isolant gazeux ou liquide de remplissage (12) et entre un raccord (19, 20) pour câbles et une barre omnibus (11), un commutateur (26, 27, 28) pouvant être commuté en alternance entre un contact de phase (26) et un contact de terre (27) est branché en aval d'un sectionneur de coupure sous charge (21, 22) réalisé sous la forme d'un interrupteur à vide comportant une pièce de contact fixe (21) et une pièce de contact antagoniste (22) mobile axialement et reliée par l'intermédiaire d'un corps isolant (23, 24) à un dispositif d'actionnement (41), caractérisé par le fait que pour le sectionneur de coupure sous charge (21, 22) et le commutateur (26, 27, 28) il est prévu, comme organe d'actionnement commun, un arbre (16) déplaçable axialement, possédant la capacité de déplacement associée au sectionneur de coupure sous charge et la capacité d'entraînement en rotation associée au commutateur, et que le contact rotatif (28) du commutateur (26, 27, 28), qui est commutable en alternance entre le contact de phase (26) et le contact de terre (27) et est monté sur le corps isolant (23, 24) inséré entre l'arbre (16) et l'organe de contact antagoniste (22), mobile axialement, du sectionneur de coupure en charge (21, 22) ne participe pas au mouvement de déplacement axial de l'arbre (16), grâce à un guidage parallèle à l'axe, prévu pour ce contact rotatif dans le corps isolant (23, 24) et est raccordé, par l'intermédiaire d'un conducteur flexible ou d'un contact glissant, à la pièce de contact antagoniste (22), déplaçable axialement, du sectionneur de coupure en charge (21, 22).

2. Dispositif de commutation suivant la revendication 1, caractérisé par le fait que l'arbre (16) traverse d'une manière étanche le blindage (10) du côté de la barre omnibus (11) dans une position éloignée du raccord (19, 20) pour câbles.

3. Dispositif de commutation suivant la revendication 2, caractérisé par le fait que la barre omnibus (11) traverse le corps isolant (23, 24) à angle droit, que l'ouverture de passage prévue dans le corps isolant (23, 24) pour la barre omnibus (11) est allongée de manière à former un trou allongé (29) autorisant, sur sa longueur, les déplacements axiaux de commutation de la pièce de contact antagoniste (22) du sectionneur de coupure sous charge (21, 22), que le corps isolant (23, 24) est subdivisé en un noyau (23) présentant une symétrie de révolution par rapport à son axe et en une enveloppe (24) montée de manière à pouvoir tourner sur le noyau (23) du corps isolant, et que l'ouverture de passage prévue dans le corps isolant (23, 24) pour la barre omnibus (11) est à nouveau élargie, dans la zone de l'enveloppe (24) du corps isolant, de manière à comporter deux fenêtres en forme de secteurs (30), qui autorisent des mouvements de commutation du contact rotatif (28) et dont les angles d'ouverture sont décalés de 180 degrés l'un par rapport à l'autre.

4. Dispositif de commutation suivant la revendication 3, caractérisé par le fait que le contact de phase (26) du commutateur (26, 27, 28) est constitué par un corps moulé traversant, conjointement avec la barre omnibus (11), le corps isolant (23,24) et se raccordant, dans le sens de la longueur, par la surface de contact la plus large à la barre omnibus (11) et comportant, sur ses deux extrémités, des doigts respectifs de contact (31) faisant saillie perpendiculairement.

5. Dispositif de commutation suivant la revendication 4, caractérisé par le fait que les deux faces frontales du corps moulé constituant le contact de phase (26) sont utilisées en tant qu'appui pour un tube cylindrique (13) réalisé en un matériau électriquement isolant enserrant en commun le commutateur (26, 27, 28) et le sectionneur de coupure sous charge (21, 22) tout en laissant subsister un espace intercalaire par rapport au blindage (10) constitué par un matériau électriquement conducteur.

6. Dispositif de commutation suivant la revendication 4 ou 5, caractérisé par le fait que le contact de terre (27) du commutateur (26, 27, 28) est constitué par deux barres plates qui sont décalées de 90 degrés par rapport aux doigts de contact (31), du contact de phase (26), sont disposées à l'extérieur de l'enveloppe (24) du corps isolant parallèlement à l'axe de rotation de ce dernier et sont réunies au niveau de l'arbre (16).

7. Dispositif de commutation suivant la revendication 6, caractérisé par le fait que le contact rotatif (28) du commutateur (26, 27, 28) comporte deux extrémités possédant coupe longitudinale la forme d'une fourche à deux dents et agencées de manière à enserrer élastiquement, sur leurs côtés larges, les doigts de contact (31) du contact de phase (26) ou les extrémités libres, de forme correspondante, du contact de terre (27), et les extrémités (35) du contact rotatif s'étendent de façon lâche, sur le côté étroit, entre deux ailettes respectives (36) disposées en saillie sur l'enveloppe (24) du corps isolant.
